# EUROPÄISCHE PATENTANMELDUNG

(11) **EP 2 511 640 A1**
(43) Veröffentlichungstag der Anmeldung: **17.10.2012**
(21) Anmeldenummer: 12163290.5
(22) Anmeldetag: 05.04.2012
(51) Int. Cl.: F27D 19/00, F27D 21/00

(54) **Vorrichtung und Verfahren zum Prüfen eines Thermoelements**

(30) Priorität: 14.04.2011 DE 102011002057
(71) Anmelder: Industrieofentechnik Frank Schubert GmbH & Co. KG., 68199 Mannheim (DE)
(72) Erfinder: Schubert, Frank, 68199 Mannheim (DE)
(74) Vertreter: Keilitz, Wolfgang

(57) **Zusammenfassung**

Die Erfindung betrifft eine Vorrichtung zum Prüfen eines an einem Ofen (1) montierten Thermosensors (11 ;11a-11f). Gemäß der Erfindung umfasst die Prüfvorrichtung ein in der Nähe eines jeden Thermosensors (11;11a-11f) angeordnetes Betätigungselement (12a-12f), dessen Ausgangssignal von einer Elektronik (21) verarbeitet wird. Die Elektronik (21) ist dabei derart ausgebildet, dass eine Prüfung des Thermosensors (11;11a-11f) nur durchgeführt werden kann, wenn das zugehörige Betätigungselement (12a-12f) zuvor betätigt wurde.

## Beschreibung

### Stand der Technik

Die Erfindung betrifft eine Vorrichtung zum Prüfen eines Thermosensors gemäß dem Oberbegriff des Patentanspruchs 1, sowie ein entsprechendes Verfahren gemäß dem Oberbegriff des Patentanspruchs 10.

Aus dem Stand der Technik ist es bekannt, Metallteile, wie z.B. Kugellager oder Antriebswellen, in speziellen Ofenanlagen zu härten und zu vergüten. Solche Ofenanlagen umfassen typischerweise einen Härteofen mit mehreren Zonen, eine Abschreckvorrichtung zum anschließenden Abschrecken der Teile, und einen Anlassofen, in dem die Teile einer abschließenden Wärmebehandlung unterzogen werden.

In der Ofenanlage durchlaufen die Teile zunächst den Härteofen, dessen Zonen unterschiedliche Temperaturen und einen unterschiedlichen C-Pegel (Kohlenstoff-Pegel) aufweisen. Beim Durchlaufen der einzelnen Zonen diffundieren Kohlenstoffatome in die Oberfläche der Metallteile ein, wobei sie je nach Verweildauer mehr oder weniger tief in die Oberfläche eindringen. Durch das anschließende Abschrecken und Anlassen erhalten die Teile schließlich ihre geforderte Qualität.

Die Qualität der behandelten Teile ist dabei in hohem Maße abhängig von der konsequenten Einhaltung vorgegebener Prozessparameter, wie z.B. einer bestimmten Temperatur, eines bestimmten C-Pegels in der Atmosphäre des Härteofens und einer bestimmten Dauer der einzelnen Behandlungsschritte.

Um eine möglichst gleichbleibende Qualität der wärmebehandelten Teile zu gewährleisten, hat die amerikanische Automobilindustrie den Standard CQI-9 für die Wärmebehandlung insbesondere von Fahrzeugteilen geschaffen. CQI-9 bedeutet dabei so viel wie: kontinuierliche Qualitätsverbesserung in der Wärmebehandlung. Mit den heute bekannten Industrieöfen für die Härtung von Metallen ist es jedoch nicht möglich, diese Norm einzuhalten, da insbesondere die am Industrieofen montierten Thermosensoren nicht zuverlässig und normgerecht geprüft werden können. Darüber hinaus können auch die Prüfdaten bislang nicht manipulationssicher protokolliert werden.

### Offenbarung der Erfindung

Es ist daher die Aufgabe der vorliegenden Erfindung, eine Vorrichtung und ein Verfahren zum Prüfen eines oder mehrerer an einem Ofen montierter Thermosensoren zu schaffen, mit der bzw. dem diese zuverlässig und normgerecht geprüft werden können. Die Prüfdaten sollen dabei insbesondere manipulationssicher protokolliert werden können.

Gelöst wird diese Aufgabe gemäß der Erfindung durch die im Patentanspruch 1, sowie im Patentanspruch 10 angegebenen Merkmale. Weitere Ausgestaltungen der Erfindung sind Gegenstand von Unteransprüchen.

Gemäß der Erfindung wird vorgeschlagen, in der Nähe wenigstens eines am Ofen montierten Thermosensors ein zugehöriges Bedienelement anzuordnen, dessen Ausgangssignal von einer Elektronik verarbeitet wird. Die Elektronik ist dabei derart ausgebildet, dass eine Prüfung des zugehörigen Thermosensors nur durchgeführt werden kann, wenn das Bedienelement, wie z.B. ein Taster, zuvor betätigt wurde. Zum Ausführen einer Prüfprozedur ist es also erforderlich, zunächst das zum Thermosensor zugehörige Bedienelement zu betätigen und dadurch die Prüfprozedur frei zu geben. Somit wird der Elektronik signalisiert, welcher Thermosensor geprüft werden soll. Die Elektronik kann dann die Temperatur-Messdaten des ausgewählten Thermosensors aufzeichnen, dem geprüften Thermosensor zuordnen und z.B. in einer Datenbank speichern. Eine Verwechslung des zu prüfenden Thermosensors mit einem anderen Thermosensor ist auf diese Weise ausgeschlossen.

Das Betätigungselement ist vorzugsweise nahe am zugehörigen Thermosensor am Ofen angeordnet, so dass eine klare Zugehörigkeit des Bedienelements zum jeweiligen Thermosensor erkennbar ist. Im Falle mehrerer Thermosensoren ist in der Nähe jedes der Thermosensoren ein zugehöriges Bedienelement am Ofen montiert.

Gemäß der Erfindung kann ein Bedienelement beispielsweise ein Taster sein.

Die vorstehend genannte Elektronik ist vorzugsweise eine Steuerung, wie z.B. eine SPS (System Programmierbare Steuerung). Sie umfasst vorzugsweise einen Software-Algorithmus, der das Signal des bzw. der Bedienelemente verarbeitet - und dabei insbesondere den Zustand "betätigt" oder "nicht betätigt" erkennt. Die Aufzeichnung von Messdaten eines ausgewählten Thermosensors wird vorzugsweise mit Hilfe einer Software, die z. B. auf einem Rechner läuft, gestartet, z. B. durch Auswahl eines zugehörigen Software-Schalters. Eine Thermosensor-Prüfung kann vorzugsweise nur durchgeführt werden, wenn am PC eine Prüfmaske der Prüfsoftware angezeigt wird und außerdem das zugehörige Bedienelement am Ofen betätigt wurde. Sofern lediglich ein Bedienelement am Ofen betätigt wurde, ohne dass die Prüfsoftware am PC angezeigt wird, soll die Prüfung vorzugsweise nicht in Gang gesetzt werden. Die Prüfprozedur soll vorzugsweise auch nicht gestartet werden können, wenn das Bedienelement eines ersten Thermosensors gedrückt wurde, an der PrüfSoftware aber ein anderer Thermosensor zur Prüfung ausgewählt wird. In diesem Fall wird kann z. B. ein Fehler angezeigt werden (z. B. am PC oder mit einer anderen Anzeigeeinrichtung).

Während einer Thermosensor-Prüfung werden vorzugsweise die Temperatur-Messdaten eines ausgewählten Thermosensors und eines Referenzelements aufgezeichnet und verarbeitet. Dabei werden die Messdaten des Thermosensors und des Referenzelements vorzugsweise miteinander verglichen.

Gemäß einer speziellen Ausführungsform der Erfindung wird die Funktionsfähigkeit und Genauigkeit der am Ofen montierten Thermosensoren mit Hilfe eines geeichten Referenz-Thermoelements geprüft. Zum Zwecke der Prüfung wird das Referenz-Thermoelement z. B. in den zu prüfenden Thermosensor eingeführt und an die Elektronik angeschlossen. Diese berechnet dann eine Differenz zwischen der vom Thermosensor und der vom Referenz-Thermoelement gemessenen Temperatur. Sofern die Temperaturdifferenz kleiner ist als ein vorgegebener Schwellenwert, gilt der geprüfte Thermosensor als in Ordnung und kann weiter verwendet werden. Sofern die Temperaturdifferenz dagegen größer ist als ein Schwellenwert, wird vorzugsweise ein Warnsignal ausgegeben, das z.B. an einem Computerbildschirm angezeigt wird und die Prüfung wird mit Fehler abgebrochen.

Die ermittelte Temperaturdifferenz stellt einen Offset des Thermosensors dar, der beim Betrieb des Ofens vorzugsweise automatisch berücksichtigt wird. D.h., der vom Thermosensor gemessene Temperaturwert wird vorzugsweise um den Offset korrigiert. Im Falle einer Temperaturregelung wird dem Regler dann vorzugsweise ein korrigierter Temperaturwert als aktueller Ist-Wert zugeführt.

Gemäß einer bevorzugten Ausführungsform der Erfindung ist eine Anzeigeeinheit vorgesehen, die den Zustand der Prüfprozedur anzeigt. Die Anzeigeeinheit kann beispielsweise ein Signallämpchen umfassen, das je nach Zustand unterschiedlich leuchtet oder mit unterschiedlicher Frequenz blinkt. Während eine Prüfung eines Thermosensors durchgeführt wird, kann die Anzeigeeinrichtung beispielsweise langsam blinken. Wenn die Prüfung nach einer bestimmten Zeit fehlerfrei beendet wurde, kann z.B. ein Dauerlicht angezeigt werden. Wurde die Prüfung dagegen mit einem Fehler beendet, oder lag bereits zu Beginn ein Fehler vor, kann die Anzeigeeinrichtung beispielsweise sehr schnell blinken. Ein Fehler wird vorzugsweise erkannt, wenn die Differenz zwischen der vom Thermosensor und der vom Referenz-Thermoelement gemessenen Temperatur größer ist als ein vorgegebener Schwellenwert, z.B. größer als 10 °C.

Gemäß einer bevorzugten Ausführungsform der Erfindung kann die Prüfung eines Thermosensors nicht unmittelbar wiederholt werden, nachdem sie fehlerfrei beendet wurde. Dadurch kann eine Manipulation der Prüfung verhindert werden. Diese Funktion kann z. B. durch eine entsprechende Software in der Elektronik realisiert werden.

Jedem Thermosensor ist vorzugsweise eine eigene Anzeigeeinrichtung zugeordnet. Die Anzeigeeinrichtungen sind vorzugsweise in der Nähe des jeweils zugehörigen Thermosensors am Ofen angeordnet. Dadurch wird optisch unmittelbar sichtbar, welcher Thermosensor gerade geprüft wird bzw. möglicherweise einen Fehler aufweist.

Gemäß einer bevorzugten Ausführungsform der Erfindung ist für jeden Thermosensor ein fest installierter Anschluss für ein Referenz-Thermoelement vorgesehen. Das Referenz-Thermoelement muss somit nur am bereits vorbereiteten Anschluss, wie z.B. einer Drahtverbindung zur Elektronik, angeschlossen werden, um eine Prüfung des Thermosensors durchzuführen.

Ein Thermosensor kann grundsätzlich ein oder mehrere Thermoelemente, wie z.B. so genannte Thermopaare aufweisen, deren Sensorsignale jeweils von der Elektronik verarbeitet und ausgewertet werden.

Gemäß einer bevorzugten Ausführungsform der Erfindung umfasst ein Thermosensor zwei Thermoelemente, von denen einer für eine Temperaturregelung genutzt wird und der andere als Vergleichselement dient. Während des Ofenbetriebs werden die Messwerte der Thermoelemente vorzugsweise regelmäßig miteinander verglichen, um mögliche Sensorfehler rechtzeitig zu erkennen.

Bei einem Defekt eines oder mehrerer Thermoelemente wird vorzugsweise ein Warnsignal erzeugt, das z. B. auf einem Computerbildschirm angezeigt werden kann.

Gemäß einer speziellen Ausführungsform der Erfindung ist eine Schalteinrichtung vorgesehen, mittels derer bei einem Defekt eines Thermoelements auf ein anderes Thermoelement desselben Thermosensors umgeschaltet werden kann. Dadurch kann ein unterbrechungsfreier Betrieb der Ofenanlage gewährleistet werden. Die Schalteinrichtung ist vorzugsweise als Software realisiert.

Das erfindungsgemäße Verfahren zum Prüfen der an einem Ofen montierten Thermosensoren umfasst vorzugsweise folgende Verfahrensschritte: das Öffnen einer Prüfmaske am PC, das Einführen eines Referenzelementes in den zu prüfenden, fest eingebauten und angeschlossenen Thermosensor, das Betätigen eines Bedienelements, wie z.B. eines Tasters, das in der Nähe eines Thermosensors am Ofen montiert ist, das Durchführen einer Prüfprozedur für diesen Thermosensor, sobald das zugehörige Bedienelement betätigt wurde und das Speichern der Prüfdaten in einer (z. B. SQL-) Datenbank, in der sie manipulationssicher gespeichert sind. Die Prüfung wird dann sequentiell für die übrigen Thermosensoren durchgeführt. Das Erfordernis einer vorherigen Betätigung eines Bedienelements hat den Vorteil, dass der Elektronik, die die Ausgangssignale der Thermosensoren verarbeitet, zuverlässig vorgegeben werden kann, welcher Thermosensor gerade geprüft werden soll. Verwechslungen mit anderen Thermosensoren sind damit nahezu ausgeschlossen.

Der Zustand der Prüfung wird vorzugsweise an einer Anzeigeeinrichtung, z. B. am PC und/oder vor Ort am Thermosensor, angezeigt, die von der Elektronik entsprechend angesteuert wird. Der Zustand der Prüfung ist somit für den Prüfer klar ersichtlich.

Gemäß einer speziellen Ausführungsform der Erfindung wird im Falle eines Defekts eines Temperatursensors, der für die Temperaturregelung genutzt wird, auf einen anderen Temperatursensor desselben Thermosensors umgeschaltet. Das Umschalten kann prinzipiell von Hand, aber auch automatisch erfolgen. Im ersten Fall könnte der Defekt (z.B. optisch oder akustisch) angezeigt werden, wonach der Prüfer dann von Hand umschalten müsste.

Die Erfindung wird nachstehend anhand der beigefügten Zeichnungen beispielhaft näher erläutert. Es zeigen:
- Fig. 1: einen aus dem Stand der Technik bekannten Industrieofen zum Härten und Vergüten von Metallteilen;
- Fig. 2: einen Härteofen mit mehreren Zonen;
- Fig. 3: einen Thermosensor und ein Referenz-Thermoelement im nicht eingeführten Zustand;
- Fig. 4: einen Thermosensor und ein Referenz-Thermoelement im eingeführten Zustand;
- Fig. 5: eine Prüfvorrichtung mit einem Thermosensor und einer Schalteinrichtung zum Umschalten zwischen zwei Thermopaaren; und
- Fig. 6: ein Flussdiagramm zur Darstellung mehrerer Verfahrensschritte einer Prüfprozedur zum Prüfen eines Thermosensors.

Figur 1 zeigt eine aus dem Stand der Technik bekannte Ofenanlage 1 zum Härten und Vergüten von Metallteilen, wie z.B. Automobil-Teilen. Die Ofenanlage 1 umfasst eine sogenannte Aufgabestation 2, an der die Teile in einen Härteofen 3 eingeführt werden. Der Härteofen 3 hat im vorliegenden Beispiel drei Zonen Z1-Z3, in denen unterschiedliche Temperaturen und eine Atmosphäre mit unterschiedlichem C-Pegel herrschen. Die Metallteile werden im Härteofen 3 typischerweise auf Temperaturen von etwa 900°C aufgeheizt. Während die Metallteile die einzelnen Zonen Z1-Z3 durchlaufen, diffundieren Kohlenstoffatome in deren Oberfläche ein. Je nach Verweildauer im Ofen 3 diffundieren die Kohlenstoffatome mehr oder weniger tief in die Oberfläche der Teile ein, was nach dem Abschrecken der Teile eine entsprechende Härte zur Folge hat. Längere Taktzeiten bedeuten prinzipiell eine größere Härte und kürzere Taktzeiten prinzipiell eine geringere Härte.

Nach dem Durchlaufen des Härteofens 3 gelangen die Metallteile in ein Abschreckbad 4, in dem sich das Materialgefüge in dem Bereich, in den die Kohlenstoffatome hinein diffundiert sind, verändert. Dadurch ergibt sich eine bestimmte Härte. Danach werden die Teile mittels eines Förderbandes 5 in eine Waschmaschine 6 weiterbefördert, in der sie gesäubert werden, und gelangen danach in einen Anlassofen 7, in dem eine weitere Wärmebehandlung stattfindet. Der Anlassofen 7 hat hier ebenfalls drei Zonen Z1-Z3 mit unterschiedlichen Temperaturen. Beim Durchlauf durch den Anlassofen 7 entspannt sich das Material und erhält schließlich seine gewünschten Eigenschaften und Qualität.

Nach dem Durchlaufen des Anlassofens werden die Teile schließlich in einem Konservierungsbad 8 konserviert und über ein Förderband 9 zur Entnahmestation 10 befördert.

Fig. 2 zeigt eine vergrößerte Ansicht der beiden Zonen Z1 und Z2 des Härteofens 3. Die Zonen Z1, Z2 umfassen jeweils eine Regelvorrichtung, mit der die Temperatur in jeder Zone Z1, Z2 individuell auf einen vorgegebenen SollWert geregelt werden kann. Die Regelvorrichtung jeder Zone Z1, Z2 umfasst ein Thermosensor 11a bzw. 11 d, einen Regel-Algorithmus, der als Software in einer Elektronik 21 - hier einer SPS (System Programmierbare Steuerung) - hinterlegt ist, sowie einen Brenner (nicht gezeigt), der das Stellglied der Regelung bildet. Die aktuelle Temperatur in den Zonen Z1, Z2 wird von den Thermosensoren 11a bzw. 11d gemessen und der SPS 21 zugeführt.

Neben den Thermosensoren 11a,11d der Temperaturregelung umfasst jede Zone Z1,Z2 noch zwei weitere Thermosensoren 11b,11c bzw. 11e,11f. Die Thermosensoren 11 b, 11 e dienen dabei zum Überwachen eines vorgegebenen, zulässigen Temperaturbereichs und die Thermosensoren 11c,11f zum Messen der Temperatur im Ofen-Innenraum für eine C-Pegel-Regelung. Je nach Ausführung des Ofens 1 können aber auch mehr oder weniger Thermosensoren je Zone Z1, Z2 vorgesehen sein.

Die Figuren 3 und 4 zeigen eine detaillierte Ansicht eines Thermosensors 11. Im dargestellten Ausführungsbeispiel umfasst jeder Thermosensor 11 zwei Thermoelemente 20a,20b, die in unmittelbarer räumlicher Nähe nebeneinander angeordnet sind, so dass sie im Wesentlichen dieselbe Temperatur messen. Jedes Thermoelement - auch Thermopaar genannt - besteht im Wesentlichen aus zwei Drähten aus verschiedenen Metallen, die an einem Ende miteinander verschweißt sind. An der Schweißstelle entsteht dabei eine thermische Spannung, die gemessen werden kann und in Abhängigkeit zur UmgebungsTemperatur steht.

Der Thermosensor 11 umfasst im vorderen Bereich ein Schutzrohr 19, das in den Innenraum des Ofens 3 hineinragt und in dem die Thermoelemente 20a,20b nebeneinander angeordnet sind. Der Thermosensor 11 umfasst weiterhin einen Anschlusskopf 13 mit mehreren Anschlüssen 14a-14d. Die Anschlüsse 14a-14d sind dabei über zweiadrige Ausgleichs-Leitungen 15a,15b mit entsprechenden Anschlüssen 22 der SPS 21 verbunden.

Die Figuren 3 und 4 zeigen außerdem ein Referenz-Thermoelement 16, das zu Prüfzwecken in den Thermosensor 11 eingeführt werden kann. Zum Anschließen des Referenz-Thermoelements ist eine an der SPS 21 fest installierte Leitung 17 mit zwei Anschlüssen 18 für das Referenz-Thermoelement 16 vorgesehen. Das Referenz-Thermoelement 16 muss somit nur mit den Anschlüssen 18 verbunden und in den zu prüfenden Thermosensor 11 eingeführt werden.

Wie in Figur 2 zu sehen ist, ist jedem der Thermosensoren 11a-11f ein eigener Taster 12a-12f zugeordnet, der jeweils in unmittelbarer räumlicher Nähe zum zugehörigen Thermosensor 11a-11f am Ofen montiert ist. Die Taster 12a-12f sind über entsprechende Leitungen mit der SPS 21 verbunden und dienen im Wesentlichen dazu, der SPS 21 bei einer Prüfung der Thermosensoren 11a-11f anzuzeigen, welcher der Thermosensoren 11a-11f gerade geprüft wird.

Zum Prüfen der einzelnen Thermosensoren 11a-11f kann z.B. ein Prüfverfahren durchgeführt werden, wie es beispielhaft in Fig. 6 dargestellt ist. Um den Prüfvorgang eines Thermosensors, z.B. des Elements 11a, zu starten, muss zunächst eine Prüfmaske am PC geöffnet werden, wodurch die Taster 12a-12f "scharf" geschaltet werden (Schritt 29). Das Referenz-Thermoelement 16 wird dann in den zu prüfenden Thermosensor, z. B. 11a, eingeführt und an die SPS 21 angeschlossen. Es kann aber auch schon vor dem Aufrufen der Prüfmaske angeschlossen werden. Außerdem muss der Taster, z.B. 12a, eines zu prüfenden Thermosensors, z. B. 11a, gedrückt werden.

In Schritt 30 des Verfahrens wird von der SPS 21 ermittelt, welcher Taster 12a-12f gedrückt wurde. Sobald einer der Taster 12a-12f gedrückt wurde (Fall J), weiß die SPS 21, welcher Thermosensor 11a-11f geprüft werden soll. Danach werden die vom Referenz-Thermoelement 16 und von den Thermoelementen 20a,20b gemessenen Temperaturen aufgezeichnet und protokolliert. Der Zustand der Prüfung (z. B. "Prüfung läuft") wird dabei von einer zugehörigen Anzeigeeinrichtung, wie z. B. einem Signallämpchen 23a-23f angezeigt Während die Prüfung läuft, blinkt das zugehörige Signallämpchen z. B. langsam und zeigt somit die Messung an. Sofern die Messung mit Fehler abgebrochen wurde, wird das Lämpchen, z. B. 23 a, in einen anderen Modus geschaltet, in dem es z. B. schnell blinkt. Die Messung kann dann wiederholt werden. Die Messdaten werden in einer manipulationssicheren Datenbank gespeichert. Bei der Datenbank kann es sich z. B. um eine Oracle © oder MS SQL Datenbank handeln.

In Schritt 32 wird außerdem jeweils eine Differenz zwischen der vom Referenz-Thermoelement 16 und der vom Thermoelement 20a bzw. 20b gemessenen Temperatur ermittelt.

In Schritt 33 wird schließlich überprüft, ob eine der gemessenen Temperaturdifferenzen größer ist als ein vorgegebener Schwellenwert, wie z.B. 10 °C. Wenn die Abweichung der Thermoelemente 20a,20b kleiner ist als der Schwellenwert (Fall N), wird das Signallämpchen (z.B. 23a) in einen anderen Zustand versetzt, der anzeigt, dass die Prüfung fehlerfrei abgelaufen ist. Das Signallämpchen 23a kann z.B. von der SPS 21 in einen dauerhaft leuchtenden Zustand versetzt werden. War die Prüfung des Thermosensors (z.B. 11a) dagegen nicht erfolgreich, oder hat sich eine zu hohe Temperaturdifferenz Δt ergeben, wird dies in Schritt 34 am zugehörigen Signallämpchen 23a angezeigt. Das Signallämpchen 23a kann in diesem Fall z.B. schnell blinken. Die Prüfung kann dann erneut durchgeführt werden. Wird am Anlagen-PC die Prüfmaske geschlossen, gehen die Dauerlichter in den Prüftastern aus, und die Prüftaster werden inaktiv.

Die Temperaturdifferenz der Thermoelemente 20a, 20b zur Referenztemperatur wird vorzugsweise jeweils als Offset gespeichert, mit dem die Sensorsignale im zukünftigen Betrieb des Ofens korrigiert werden. Der Temperaturregler 24 (siehe Fig. 5) sieht somit nur das korrigierte Sensorsignal.

Sofern in Schritt 33 erkannt wurde, dass das Thermoelement, z.B. 20a, dessen Signal vom Temperaturregler 24 verarbeitet wird, defekt ist, kann auf das andere Thermoelement, z.B. 20b umgeschaltet werden. Zu diesem Zweck ist eine Schalteinrichtung 22 vorgesehen, wie sie beispielhaft in Fig. 5 dargestellt ist. Die Schalteinrichtung 22 ist hier als Software-Modul in der SPS 21 realisiert. Ein Sensorfehler wird vorzugsweise an einem PC-Bildschirm angezeigt.

Fig. 5 zeigt eine schematische Darstellung einer Prüfvorrichtung zum Prüfen eines Thermosensors 11 mit einer Schalteinrichtung 22, mittels derer zwischen den Thermoelemente 20a bzw. 20b umgeschaltet werden kann. Die Schalteinrichtung 22 umfasst mehrere Schalter 26a-26i, die hier als Software-Schalter in der SPS 21 realisiert sind. Die Schalter 26a-26i sind dabei so angeordnet, dass jeder Anschluss (+/-) der Thermoelemente 20a,20b wahlweise mit dem Software-Regler 24 oder über entsprechende Anschlüsse der SPS 21 mit einem anderen Software-Modul 25 verbindbar ist. Im vorliegenden Ausführungsbeispiel sind für jeden Anschluss (+/-) eines Thermoelements 20a,20b jeweils zwei Schalter 26 vorgesehen. Wahlweise könnte aber auch nur ein einziger Wechselschalter vorgesehen sein.

Bei einem Defekt desjenigen Thermoelements 20a, der im Normalzustand für die Temperaturregelung maßgeblich ist, wird dann auf das Vergleichs-Thermoelement 20b umgeschaltet. Das Umschalten kann prinzipiell von Hand durchgeführt werden oder automatisch erfolgen.

## Patentansprüche

1. Vorrichtung zum Prüfen eines an einem Ofen (1) montierten Thermosensors (11;11a-11f), **gekennzeichnet durch** wenigstens ein am Ofen angeordnetes und von einem Benutzer betätigbares Bedienelement (12a-12f), dessen Ausgangssignal von einer Elektronik (21) verarbeitet wird, wobei die Elektronik (21) derart ausgebildet ist, dass eine Prüfung des Thermosensors (11;11a-11f) nur durchgeführt werden kann, wenn das Bedienelement (12a-12f) zuvor betätigt wurde.

2. Vorrichtung nach Anspruch 1, **dadurch gekennzeichnet, dass** mehrere Thermosensoren (11;11a-11f) vorgesehen sind und für jeden Thermosensor (11;11a-11f) ein zugehöriges Bedienelement (12a-12f) vorgesehen ist.

3. Vorrichtung nach Anspruch 1 oder 2, **dadurch gekennzeichnet, dass** ein Referenz-Thermoelement (16) vorgesehen ist, und die Elektronik (21) eine Differenz zwischen der von einem Thermosensor (11;11 a-11f) und der vom Referenz-Thermoelement (16) gemessenen Temperatur ermittelt.

4. Vorrichtung nach Anspruch 3, **dadurch gekennzeichnet, dass** die Elektronik (21) die von einem Thermosensor (11;11 a-11 f) gemessene Temperatur während des Ofenbetriebs korrigiert.

5. Vorrichtung nach einem der vorhergehenden Ansprüche, **dadurch gekennzeichnet, dass** eine Anzeigeeinheit (23a-23f) vorgesehen ist, die den Zustand der Prüfprozedur anzeigt.

6. Vorrichtung nach Anspruch 5, **dadurch gekennzeichnet, dass** für jeden Thermosensor (11;11 a-11 f) eine Anzeigeeinheit (23a-23f) vorgesehen ist, die jeweils am Ofen angeordnet ist.

7. Vorrichtung nach einem der vorhergehenden Ansprüche, **dadurch gekennzeichnet, dass** für jeden Thermosensor (11;11 a-11 f) ein fest installierter Anschluss (17,18) für ein Referenz-Thermoelement (16) vorgesehen ist.

8. Vorrichtung nach einem der vorhergehenden Ansprüche, **dadurch gekennzeichnet, dass** wenigstens ein Thermosensor (11;11 a-11f) mehrere Thermoelemente (20a,20b) umfasst, deren Signale jeweils von der Elektronik (21) verarbeitet und ausgewertet werden.

9. Vorrichtung nach Anspruch 8, **dadurch gekennzeichnet, dass** eine Schalteinrichtung (22) vorgesehen ist, mittels derer im Falle eines Defekts eines Thermoelements (20a,20b) auf ein anderes Thermoelement (20a,20b) desselben Thermosensors (11;11a-11f) umgeschaltet werden kann.

10. Verfahren zum Prüfen eines oder mehrerer an einem Ofen (1) montierter Thermoelemente (11;11a-11f), **gekennzeichnet durch** folgende Schritte:
- Betätigen eines am Ofen angeordneten Bedienelements (12a-12f), welches einem Thermosensor (11;11 a-11 f) zugeordnet ist,
- Durchführen einer Prüfprozedur für einen Thermosensor (11;11 a-11f), sofern das zugehörige Bedienelement (12a-12f) betätigt wurde, und
- Speichern der Prüfdaten in einer Datenbank.

11. Verfahren nach Anspruch 10, **dadurch gekennzeichnet, dass** der Zustand der Prüfung an einer Anzeigeeinrichtung (23a-23f) angezeigt wird.

12. Verfahren nach Anspruch 10 oder 11, **dadurch gekennzeichnet, dass** während einer Prüfung eine Differenz zwischen dem von einem Thermosensor (11;11a-11f) und einem Referenz-Thermoelement (16) gemessenen Temperaturwert ermittelt wird.

13. Verfahren nach Anspruch 12, **dadurch gekennzeichnet, dass** bei einem Thermosensor (11;11a-11f) mit mehreren Thermoelementen (20a,20b), auf ein anderes Thermoelement (20a,20b) des Thermosensors (11;11 a-11 f) umgeschaltet wird, wenn die Temperaturdifferenz größer ist als ein vorgegebener Schwellenwert.
